# EUROPÄISCHE PATENTANMELDUNG

(11) **EP 4 635 635 A1**
(43) Veröffentlichungstag der Anmeldung: **22.10.2025**
(21) Anmeldenummer: 24170962.5
(22) Anmeldetag: 18.04.2024
(51) Int. Cl.: B05C 3/12, B05C 5/02, B29C 48/154, B29C 48/34

(54) **BESCHICHTUNGSVORRICHTUNG ZUM AUFBRINGEN EINES BESCHICHTUNGSMATERIALS AUF EINEN DRAHT SOWIE VORRICHTUNG UND VERFAHREN ZUR HERSTELLUNG VON BESCHICHTETEN DRÄHTEN**

(71) Anmelder: MAG machines GmbH, 8530 Deutschlandsberg (AT)
(72) Erfinder: PASCHER, Gerald, 3911 Rappottenstein (AT); KREMSHOFER, Andreas, 8330 Feldbach (AT); CZAPUTA, Klaus, 8052 Graz (AT)
(74) Vertreter: SONN Patentanwälte GmbH & Co KG

(57) **Zusammenfassung**

Die Erfindung betrifft eine Beschichtungsvorrichtung (1) zum Aufbringen zumindest einer Schicht eines Beschichtungsmaterials auf einen Draht (2), aufweisend eine Stützrolle (3) zum Abstützen und Fördern des Drahts (2) in eine Drahtförderrichtung (4), wobei die Stützrolle (3) um eine Stützrollenachse (5) drehbar gelagert ist, und zumindest eine in Drahtförderrichtung (4) nach der Stützrolle (2) angeordnete Applikationseinheit (6), wobei die Applikationseinheit (6) schwenkbar um die Stützrollenachse (5) gelagert ist.

## Beschreibung

Die Erfindung betrifft eine Beschichtungsvorrichtung zum Aufbringen zumindest einer Schicht eines Beschichtungsmaterials auf einen Draht, aufweisend:
- eine Stützrolle zum Abstützen und Fördern des Drahts in eine Drahtförderrichtung, wobei die Stützrolle um eine Stützrollenachse drehbar gelagert ist;
- zumindest eine in Drahtförderrichtung nach der Stützrolle angeordnete Applikationseinheit aufweisend:
- zumindest eine Benetzungseinheit zum Aufbringen des Beschichtungsmaterials, wobei die Benetzungseinheit einen Benetzungseinheit-Grundkörper mit einer Benetzungs-Durchführung für den Draht aufweist; und
- zumindest eine Abstreifeinheit zum Abstreifen von überschüssigem Beschichtungsmaterial von dem Draht, wobei die Abtreifeinheit einen Abstreifeinheit-Grundkörper und eine Abstreif-Durchführung für den Draht aufweist;
wobei der Draht im bestimmungsgemäßen Zustand auf der Stützrolle aufliegt und durch die Benetzungs-Durchführung und die Abstreif-Durchführung durchgeführt ist.

Weiters betrifft die Erfindung eine Vorrichtung zur Herstellung von beschichteten Drähten mit einer Beschichtungsvorrichtung zum Aufbringen zumindest einer Schicht eines Beschichtungsmaterials und einem Ofen zum Verfestigen der aufgebrachten Schicht, wobei der Ofen in Drahtförderrichtung nach der zumindest einen Applikationseinheit angeordnet ist.

Ferner betrifft die Erfindung ein Verfahren zur Herstellung von beschichteten Drähten mit einer Vorrichtung zur Herstellung von beschichteten Drähten mit den Schritten:
- Fördern des Drahts mit der Stützrolle in Drahtförderrichtung in Richtung der Applikationseinheit;
- Aufbringen einer Schicht des Beschichtungsmaterials auf den Draht mittels der Benetzungseinheit;
- Abstreifen von überschüssigem Beschichtungsmaterial vom Draht mittels der Abstreifeinheit;
- Trocknen und/oder Aushärten des Beschichtungsmaterials in dem Ofen.

Entsprechende Vorrichtungen und Anlagen zur Herstellung von beschichteten Drähten, beispielsweise von Lackdrähten, mit Beschichtungsvorrichtungen sind bereits aus dem Stand der Technik bekannt. Als Lackdrähte werden lackisolierte Metalldrähte, beispielsweise aus Kupfer oder Aluminium, verstanden. Aufgrund der Lackierung kann eine gute Isolation eines elektrischen Leiters gegen einen benachbarten Leiter oder den Träger von Wicklungen erreicht werden. Beschichtete Drähte, wie Lackdrähte, werden insbesondere zur Herstellung von elektrischen Wicklungen verwendet, die zur Stromleitung, Spannungsumwandlung, Feldaufbau und Feldablenkung dienen. Diese Wicklungen sind daher wiederum ein zentraler Bestandteil von Elektromotoren, Transformatoren und Generatoren. Nicht zuletzt aufgrund des Aufschwungs der E-Mobilität steigen sowohl die Nachfrage als auch die Anforderungen an beschichtete Drähte. Die im Stand der Technik bekannten Lacke bestehen im Wesentlichen aus filmbildenden Harzen und Lösungsmitteln.

Entsprechende Anlagen weisen unter anderem eine Einheit zum Aufbringen eines isolierenden Beschichtungsmaterials und einen Ofen zum Verfestigen der aufgebrachten Schicht auf. Der Draht wird typischerweise mittels einer oder mehrerer Stütz- und/oder Umlenkrollen durch die Anlage gefördert.

Eine Vorrichtung und ein Verfahren zur Verarbeitung eines Drahtes mit einer Beschichtungsvorrichtung ist beispielsweise aus der EP 2 930 723 B1 bekannt. Mittels der Beschichtungsvorrichtung wird flüssiger Lack auf einen Draht aufgebracht. Gelöste Polymere in den Lacken vernetzen chemisch nach der Applikation und charakterisieren den Härtungsvorgang des Lackes. Die Lackaufbringung erfolgt über konisch geformte Abstreifdüsen, die mittels einer Förderpumpe kontinuierlich mit frischem Lack beschickt werden. Dort wird ein Lackfilm mit voreingestellter Dicke gleichmäßig auf die Drahtoberfläche aufgetragen. Zum Trocknen des Lacks ist ein Ofen vorgesehen.

Eine Anlage zur Lackdrahtherstellung im Inlineverfahren ist beispielsweise aus der DE 3 118 830 A1 bekannt.

Eine Vielgang-Ofenanlage zur Herstellung von Lackdrähten ist beispielsweise aus der AT 284 931 B bekannt.

Typischerweise wird ein Blankdraht in Form von Endlosmaterial auf einer Spule bereitgestellt oder durch Ziehen aus einem Ausgangsmaterial erzeugt und gefördert. Ferner ist eine Rolle vorgesehen, auf der der Draht aufliegt und mittels derer der Draht gefördert wird. Zum Aufbringen des Beschichtungsmaterials ist typischerweise ein sogenanntes Lackgeschirr vorgesehen, das meist eine oder mehrere Lackbänke aufweist. Jede Lackbank weist ein Becken für das jeweils aufzubringende Material, sowie eine Vorrichtung zum Benetzen des Drahtes und eine Vorrichtung zum Abstreifen von überflüssigem Beschichtungsmaterial, beispielsweise eine Lackdüse, auf. Der Draht wird rundum mit dem Material benetzt. Anschließend wird überschüssiges Beschichtungsmaterial vom Draht abgestreift, um eine möglichst homogene Schicht zu erhalten. In Folge wird der Draht samt der Materialschicht in einen Ofen gefördert, um das Beschichtungsmaterial zu trocken, auszuhärten und zu verfestigen. Der Beschichtungsvorgang kann mehrere Male wiederholt werden, um die entsprechend vorgesehen Schichtdicke oder auch eine Abfolge unterschiedlicher Materialien zu erreichen.

Grundsätzlich wird bei entsprechenden Anlagen zwischen Vertikalanlagen und Horizontalanlagen unterschieden. Bei Vertikalanlagen wird der Draht während des Beschichtens vertikal gefördert, während der Draht in Horizontalanlagen während des Beschichtens (überwiegend) horizontal gefördert wird. Während Horizontalanlagen gegenüber Vertikalanlagen Vorteile in Hinblick auf die verbesserte Zugänglichkeit und Wartbarkeit, geringere Betriebskosten, geringeren Energieverbrauch und höheren Durchsatz bietet, ist andererseits der Querschnitt von auf Horizontalanlagen hergestellten beschichteten Drähten begrenzt.

Eine zentrale Anforderung an beschichtete Drähte ist eine homogene Dicke der Beschichtung, die durch stark variierende Dicken und Geometrien der Blankdrähte und unterschiedliche Eigenschaften und gewünschte Dicken der Beschichtung vielfach nicht oder nur schwer zu erreichen sind. Wird der Draht beispielsweise nicht mittig durch die Abstreifvorrichtung geführt, so folgt daraus eine azentrische oder ovale Drahtbeschichtung. Eine inhomogen dicke Beschichtung kann wiederum im anschließenden Trocknungsprozess im Ofen zu unzureichenden bzw. inhomogenen Einbrenngraden, Hautbildungen, Blasenbildung und Rest-Lösemittelanteilen der Beschichtung führen. Außerdem kann es folgewirkend zu Spannungsdurchschlägen und Teilentladungen kommen, die insbesondere an Stellen unzureichender Dicke der Beschichtung auftreten. Derartige Spannungsdurchschläge können zur Beschädigung oder gar zum Ausfall größerer Baugruppen führen und somit drastische Folgen mit sich bringen.

Anlagen zur Herstellung beschichteter Drähte müssen daher präzise auf den Querschnitt und das Material des jeweiligen Drahts, das Beschichtungsmaterial, die Schichtdicke, und weitere Parameter wie die Fördergeschwindigkeit des Drahts eingestellt werden. Bisher bekannte Anlagen können nur schwer und mit vergleichsweise hohem Aufwand auf wechselnde Anforderungen angepasst werden und können für verhältnismäßig hohe Drahtquerschnitte teilweise nicht verwendet werden.

Es ist daher Aufgabe der Erfindung die Nachteile aus dem Stand der Technik zu lindern oder gänzlich zu beseitigen. Insbesondere ist es Aufgabe der Erfindung, eine Beschichtungsvorrichtung zum Aufbringen zumindest einer Schicht eines Beschichtungsmaterials auf einen Draht, und eine Vorrichtung zur Herstellung von beschichteten Drähten mit einer Beschichtungsvorrichtung zu schaffen, die flexibel und mit einfachen Mitteln auf unterschiedliche Eigenschaften des zu beschichtenden Drahts eingestellt werden kann.

Gelöst wird diese Aufgabe durch eine Beschichtungsvorrichtung eingangs angeführter Art, wobei die Applikationseinheit erfindungsgemäß schwenkbar um die Stützrollenachse gelagert ist.

Die erfindungsgemäße Aufgabe wird ebenso durch eine Vorrichtung zur Herstellung von beschichteten Drähten eingangs angeführter Art gelöst mit einer erfindungsgemäßen Beschichtungsvorrichtung gelöst.

Ferner wird die Aufgabe von einem Verfahren eingangs angeführter Art mit einer erfindungsgemäßen Vorrichtung zur Herstellung beschichteter Drähte gelöst.

Die Beschichtungsvorrichtung zum Aufbringen zumindest einer Schicht eines Beschichtungsmaterials auf den Draht weist eine Stützrolle zum Abstützen und Fördern des Drahts in eine Drahtförderrichtung auf, wobei die Stützrolle um eine Stützrollenachse drehbar gelagert ist. Die Stützrollenachse steht normal zur Drahtförderrichtung. Die Stützrolle kann beispielsweise eine glatte Oberfläche aufweisen. Die Stützrolle kann dazu eingerichtet sein, mehrere Drähte parallel zueinander abzulagern und in Drahtförderrichtung zu Fördern. Die Drahtförderrichtung kann im Wesentlichen in einer horizontalen Ebene liegen.

In Drahtförderrichtung nach der Stützrolle ist zumindest eine Applikationseinheit angeordnet. Die Applikationseinheit ist dazu eingerichtet, den Draht mit dem Beschichtungsmaterial zu benetzen und eine überschüssiges Beschichtungsmaterial abzustreifen, um eine homogene Schicht an Beschichtungsmaterial auf dem Draht zu erzeugen. Die Applikationseinheit weist dazu zumindest eine Benetzungseinheit zum Aufbringen des Beschichtungsmaterials auf. Die Benetzungseinheit weist einen Benetzungseinheit-Grundkörper mit einer Benetzungs-Durchführung für den Draht auf. Der Benetzungseinheit-Grundkörper kann einteilig oder mehrteilig sein. Eine Hauptachse der Benetzungs-Durchführung liegt im bestimmungsgemäßen Zustand in Drahtförderrichtung, sodass der Draht durch die Benetzungs-Durchführung gefördert wird. Die Benetzungs-Durchführung kann beispielsweise einen konstanten Querschnitt normal zur Drahtförderrichtung aufweisen. Die Benetzungseinheit kann mit einem Reservoir oder Tank verbunden sein, in dem sich Beschichtungsmaterial befindet, und mit Beschichtungsmaterial versorgt werden. Die Benetzungs-Durchführung kann beispielsweise mit flüssigem Beschichtungsmaterial geflutet werden. Die Benetzungseinheit kann den Draht rundum mit Beschichtungsmaterial benetzen.

Zusätzlich weist die Applikationseinheit zumindest eine Abstreifeinheit zum Abstreifen von überschüssigem Beschichtungsmaterial von dem Draht auf, wobei die Abtreifeinheit einen Abstreifeinheit-Grundkörper und eine Abstreif-Durchführung für den Draht aufweist. Die Abstreifeinheit ist in Drahtförderrichtung nach der Benetzungseinheit angeordnet. Der Abstreifeinheit-Grundkörper kann einteilig oder mehrteilig sein. Eine Hauptachse der Abstreif-Durchführung liegt im bestimmungsgemäßen Zustand in Drahtförderrichtung, sodass der Draht in durch die Benetzungs-Durchführung gefördert wird. Die Abstreif-Durchführung kann beispielsweise einen konstanten Querschnitt normal zur Drahtförderrichtung aufweisen. Vorzugsweise ist der Querschnitt der Abstreif-Durchführung in Drahtförderrichtung verjüngt. Die Abstreifeinheit kann als Lackabstreifdüse ausgeführt sein.

Das Beschichtungsmaterial ist während des Benetzens flüssig und kann folglich getrocknet und/oder ausgehärtet werden. Das Beschichtungsmaterial kann beispielsweise ein Lack, insbesondere ein Drahtlack, sein. Der Drahtlack kann beispielsweise Polymere aufweisen, die in einem Lösungsmittel, insbesondere in einem organischen Lösungsmittel gelöst sind. Der Draht kann beispielsweise Kupfer und/oder Aluminium aufweisen. Der Draht ohne Beschichtung kann als Blankdraht bezeichnet werden. Der Draht weist eine Hauptachse und einen Querschnitt normal zur Hauptachse auf. Der Querschnitt kann beispielsweise rund, insbesondere kreisförmig oder oval, sein. Der Querschnitt des Drahts kann alternativ rechteckig, insbesondere quadratisch, sein. Eine Querschnittsfläche des Drahts kann beispielsweise zwischen 0.8 mm² bis 15 mm², insbesondere zwischen 0.8 mm² bis 8 mm² betragen. Eine Breite des Drahts kann beispielsweise zwischen 1 mm und 7 mm betragen. Eine Dicke des Drahts (normal zur Breite) kann beispielsweise zwischen 0.8 mm und 2 mm liegen. Ein Seitenverhältnis zwischen der Breite und der Dicke des Drahts kann beispielsweise zwischen 1 und 8 liegen.

Im bestimmungsgemäßen Zustand liegt der Draht auf der Stützrolle auf und ist durch die Benetzungs-Durchführung und die Abstreif-Durchführung durchgeführt.

Die Hauptachse der Benetzungs-Durchführung kann mit der Hauptachse der Abstreif-Durchführung zusammenfallen, d.h. die Hauptachse der Benetzungs-Durchführung und die Hauptachse der Benetzungs-Durchführung können auf einer (gemeinsamen) Geraden liegen. Diese Gerade ist vorzugsweise eine Tangente der Stützrolle, sodass der Draht im bestimmungsgemäßen Zustand und im Idealfall innerhalb des Beschichtungsvorrichtung auf dieser Geraden liegt.

Insbesondere bei großen Drahtquerschnitten kommt es zu einer Durchbiegung des Drahtes aufgrund der auf den Draht wirkenden Gewichtskraft. Aufgrund dieser Durchbiegung kann die Form des Drahts innerhalb der Beschichtungsvorrichtung von einer idealen und horizontal ausgerichteten Geraden abweichen. Dadurch kann es zu einem nicht-achsenidenten Durchgang des Drahts durch die Benetzungs-Durchführung und/oder der Abstreif-Durchführung kommen. Nicht-achsenident bedeutet, dass eine (lokale) Förderrichtung des Drahts durch die Benetzungs-Durchführung und/oder die Abstreif-Durchführung nicht exakt mit der Hauptachse der Benetzungs-Durchführung bzw. der Hauptachse der Abstreif-Durchführung zusammenfällt, sondern schräg dazu liegt. Dadurch kann es zu einer inhomogenen Schichtdicke des Beschichtungsmaterials kommen. Auch ein Anstoßen des Drahts an der Benetzungseinheit und/oder der Abstreifeinheit kann nicht ausgeschlossen werden, wodurch die Schichtdicke besonders ungleichmäßig ausfallen und der Draht geknickt werden könnte. Um die Beschichtungsvorrichtung flexibel auf unterschiedliche Durchbiegungen des Drahts einstellen zu können, ist die Applikationseinheit schwenkbar um die Stützrollenachse gelagert. In (erster) Näherung kann die (lokale) Durchbiegung des Drahtes innerhalb der Beschichtungsvorrichtung als eine Gerade angenähert werden, die schräg zur horizontalen Ebene liegt. Ein in Drahtförderrichtung gesehen letzter Auflagepunkt des Drahtes auf der Stützrolle hängt von der Durchbiegung des Drahtes ab. Die Gerade geht durch diesen letzten Auflagepunkt und ist eine Tangente der Stützrolle. Wird folglich die Applikationseinheit um die Stützrollenachse geschwenkt, kann die Durchbiegung zumindest näherungsweise des Drahtes ausgeglichen werden. Der Draht wird bei entsprechender Verschwenkung folglich achsenident durch die Benetzungs-Durchführung und die Abstreif-Durchführung geführt. Die Hauptachse der Benetzungs-Durchführung und die Hauptachse der Abstreif-Durchführung liegen wiederum auf einer Tangente der Stützrolle, die in Bezug auf den Verlauf des Drahts innerhalb der Beschichtungsvorrichtung mit dem Draht zusammenfällt. Es ist daher entscheidend, dass die Applikationseinheit um die Stützrollenachse schwenkbar ist, um die Durchbiegung auszugleichen. Bei einem Verschwenken um eine von der Stützrollenachse abweichenden Achse könnten die beschriebenen geometrischen Restriktionen nicht eingehalten werden und die Durchbiegung nicht ausgeglichen werden. Das Verschwenken der Applikationseinheit um die Stützrollenachse ist auch besonders einfach möglich und erlaubt es, eine relative Position und Ausrichtung der Benetzungseinheit zur Abstreifeinheit konstant zu halten. Beispielsweise kann die Benetzungseinheit starr mit der Abstreifeinheit verbunden sein.

Die Applikationseinheit kann beispielsweise um einen Winkel von bis zu 10°, insbesondere bis zu 5°, relativ zur Horizontalen verschwenkt werden.

Die erfindungsgemäße Beschichtungsvorrichtung ist insbesondere im Zusammenhang mit Horizontalanlagen vorteilhaft, da bei diesen Anlagen die Durchbiegung des Drahts besonders stark ausgeprägt ist und einen besonders nachteiligen Effekt haben kann. Die Beschichtungsvorrichtung kann jedoch alternativ auch beispielsweise in einer Vertikalanlage verwendet werden.

Zusätzlich zu dieser Justierung der Beschichtungsvorrichtung mittels der Verschwenkung der zumindest einen Applikationseinheit kann optional eine Feinjustierung vorgenommen werden. Beispielsweise kann dazu eine Mikrometerschraube vorgesehen sein, um die eine Position und/oder Ausrichtung der Benetzungseinheit und insbesondere der Benetzungs-Durchführung anzupassen. Beispielsweise kann eine weitere Mikrometerschraube vorgesehen sein, um die eine Position und/oder Ausrichtung der Abstreifeinheit und insbesondere der Abstreif-Durchführung anzupassen.

Optional kann die Beschichtungsvorrichtung mehrere Applikationseinheiten aufweisen. Die Applikationseinheiten können (in Bezug auf die Drahtförderrichtung) seriell angeordnet sein, um den Draht mit mehreren Schichten zu beschichten. Alternativ oder zusätzlich können Applikationseinheiten parallel zueinander angeordnet sein, um mehrere parallele Durchzüge eines Drahtes zu beschichten. Optional kann jede Applikationseinheit separat um die Stützrollenachse verschwenkt werden. Alternativ können mehrere Applikationseinheiten starr miteinander verbunden sein und daher zusammen um die Stützrollenachse verschwenkbar sein.

Die Vorrichtung zur Herstellung von beschichteten Drähten weist eine erfindungsgemäße Beschichtungsvorrichtung zum Aufbringen zumindest einer Schicht des Beschichtungsmaterials und einen Ofen zum Verfestigen der aufgebrachten Schicht auf. Der Ofen ist in Drahtförderrichtung nach der zumindest einen Applikationseinheit angeordnet. Der Ofen ist dazu eingerichtet, den Draht samt dem von der Applikationseinheit aufgebrachtem Beschichtungsmaterial zu erhitzen, um das Beschichtungsmaterial zu trockenen und auszuhärten. Eine Temperatur innerhalb des Ofens kann beispielsweise zwischen 300°C und 800°C, insbesondere zwischen 450°C und 700°C, betragen. Der Draht liegt im bestimmungsgemäßen Zustand weder in der Applikationseinheit noch im Ofen auf. Der Draht liegt einerseits auf der Stützrolle auf und auf einer weiteren Rolle, die nach dem Ofen angeordnet ist. Dadurch liegt der Draht nicht auf, solange sich flüssiges (d.h. noch nicht ausgehärtetes) Beschichtungsmaterial auf dem Draht befindet. Insbesondere liegt der Draht innerhalb der Abstreif-Durchführung nicht auf der Abstreifeinheit auf. Lediglich ein Teil des flüssigen Beschichtungsmaterials am Draht kommt in Kontakt mit der Abstreifvorrichtung, wodurch überflüssiges Beschichtungsmaterial abgestreift wird. Eine Schichtdicke des Beschichtungsmaterials am Draht kann beispielsweise zwischen 10 µm und 40 um liegen. Der Draht kann in Drahtförderrichtung beispielsweise mit einer Geschwindigkeit zwischen 8 m/min und 200 m/min gefördert werden.

Optional ist die Applikationseinheit mit einem Trägerarm, insbesondere mit zwei Trägerarmen, mit der Stützrollenachse verbunden. Die Verbindung mittels Trägerarmen ist eine besonders einfache Möglichkeit, die Verschwenkbarkeit der zumindest einen Applikationseinheit um die Stützrollenachse zu erreichen und sicherzustellen. Durch die mechanische Verbindung mittels des Trägerarms wird sichergestellt, dass die Applikationseinheit exakt um die Stützrollenachse schwenkbar ist.

Die zumindest eine Applikationseinheit kann optional auf oder in einem Sammelbecken für das Beschichtungsmaterial angeordnet sein, wobei das Sammelbecken und die zumindest eine Applikationseinheit eine Lackbank bilden. Das durch die Abstreifeinheit vom Draht abgestreifte Beschichtungsmaterial tropft von der Abstreifeinheit in das Sammelbecken und kann optional wiederverwendet werden. Das beispielsweise können mehrere Applikationseinheiten parallel zueinander auf oder in einem Sammelbecken angeordnet sein.

Die Beschichtungsvorrichtung kann mehrere Lackbänke aufweisen, die in Drahtförderrichtung nacheinander, d.h. seriell, angeordnet sind. Die Gesamtheit der Applikationseinheiten bzw. der Lackbänke der Beschichtungsvorrichtung kann als Lackgeschirr bezeichnet werden. Optional kann das gesamte Lackgeschirr (gemeinsam) um die Stützrollenachse verschwenkt werden. Mehrere Lackbänke können starr miteinander verbunden sein. Optional kann jede Lackbank separat um die Stützrollenachse verschwenkt werden.

Die Lackbank kann auf einer Grundplatte angeordnet sein. Die Grundplatte kann beispielsweise eine rechteckig Platte sein. Auf der Grundplatte können mehrere (serielle) Lackbänke angeordnet sein. Die Lackbänke sind über die Grundplatte starr miteinander verbunden. Mittels der Grundplatte ist eine besonders einfache Halterung der Lackbank möglich. Auch eine Verschwenkbarkeit mehrerer Lackbänke ist so besonders einfach möglich.

Vorzugsweise ist der zumindest eine Trägerarm mit der Grundplatte verbunden. Damit kann die Verschwenkbarkeit der zumindest einen Applikationseinheit besonders einfach und zuverlässig gewährleistet werden.

Beispielsweise kann eine Hubvorrichtung zum Verschwenken der Applikationseinheit um die Stützrollenachse vorgesehen sein. Mittels der Hubvorrichtung kann ein von der Stützrolle abgewandtes Ende der Applikationseinrichtung angehoben bzw. abgesenkt werden, um ein entsprechendes Verschwenken der Applikationseinrichtung um die Stützrollenachse zu erreichen. Die Hubvorrichtung kann beispielsweise dazu eingerichtet sein, ein von der Stützrolle abgewandtes Ende der Lackbank und/oder der Grundplatte anzuheben bzw. abzusenken.

Die Hubvorrichtung kann beispielsweise ein Getriebe, vorzugsweise ein Spindelgetriebe, aufweisen. Mittels eines Spindelgetriebes kann der Hub besonders präzise eingestellt werden. Die Hubvorrichtung kann dazu eingerichtet sein, manuell betrieben zu werden. Beispielsweise kann eine Handkurbel zum Betätigen der Hubvorrichtung vorgesehen sein. Alternativ kann die Hubvorrichtung einen Motor, beispielsweise einen Elektromotor, aufweisen, um das Getriebe anzutreiben und den Hub zu bewirken.

Beispielsweise kann ein Sensor zur Bestimmung einer Stellung der Hubvorrichtung vorgesehen sein. Der Sensor kann beispielsweise dazu eingerichtet sein, eine Stellung des Spindelgetriebes zu ermitteln, um so die Stellung der Hubvorrichtung, d.h. den Hub der zumindest einen Applikationseinheit zu ermitteln. Aus der Stellung der Hubvorrichtung kann ein Neigungswinkel der zumindest einen Applikationseinheit, der Lackbank, der Grundplatte und/oder des Lackgeschirrs in Drahtförderrichtung relativ zu einer horizontalen Ebene ermittelt werden. Durch die Ermittlung des Kippwinkels kann der Kippwinkel reproduzierbar eingestellt werden. Beispielsweise kann bei mehrmaligem Wechsel des zu beschichteten Drahts ein geeigneter Kippwinkel für den jeweiligen Draht ermittelt und eingestellt werden.

Optional kann die Beschichtungsvorrichtung einen Neigungssensor aufweisen, der dazu eingerichtet ist, einen Neigungswinkel der Applikationseinheit in Drahtförderrichtung und/oder normal zur Drahtförderrichtung zu erfassen. Im Vergleich zum Sensor zur Bestimmung der Stellung der Hubvorrichtung ist der Neigungssensor dazu eingerichtet, den Neigungswinkel der zumindest einen Applikationseinheit in Drahtförderrichtung direkt zu messen. Zusätzlich kann der Neigungssensor dazu eingerichtet sein, einen Neigungswinkel der zumindest einen Applikationseinheit, der Lackbank, der Grundplatte und/oder des Lackgeschirrs normal zur Drahtförderrichtung relativ zu der horizontalen Ebene zu messen, um eine etwaige Fehlausrichtung insbesondere mehrerer paralleler Applikationsvorrichtungen zueinander zu erkennen.

Optional kann die zumindest eine Applikationseinheit, insbesondere die Lackbank, parallel zur Stützrollenachse verschiebbar gelagert sein. Vorzugsweise ist jede Lackbank parallel zur Stützrollenachse verschiebbar gelagert.

Beispielsweise kann ein Gewinde zur Verschiebung der Applikationseinheit parallel zur Stützrollenachse vorgesehen sein. Beispielsweise kann eine Mikrometerschraube zur Verschiebung vorgesehen sein.

Es kann ein Abstandssensor zur Bestimmung einer Position der Applikationseinheit parallel zur Stützrollenachse vorgesehen sein. Beispielsweise kann die Beschichtungseinheit ein Gehäuse oder eine äußere Begrenzung aufweisen, innerhalb derer die zumindest eine Applikationseinheit bzw. die Lackbank oder das Lackgeschirr angeordnet ist. Der Abstandssensor kann dazu eingerichtet sein, einen Abstand der zumindest einen Applikationseinheit zu dem Gehäuse oder der äußeren Begrenzung normal zur Drahtförderrichtung (d.h. parallel zur Stützrollenachse) zu ermitteln. Der Abstandssensor kann beispielsweise ein induktiver Abstandssensor sein.

Ein Verfahren zur Herstellung von beschichteten Drähten mit der erfindungsgemäßen Vorrichtung weist die folgenden Schritte auf:
- Fördern des Drahts mit der Stützrolle in Drahtförderrichtung in Richtung der Applikationseinheit;
- Aufbringen einer Schicht des Beschichtungsmaterials auf den Draht mittels der Benetzungseinheit;
- Abstreifen von überschüssigem Beschichtungsmaterial vom Draht mittels der Abstreifeinheit;
- Trocknen und/oder Aushärten des Beschichtungsmaterials in dem Ofen.

Während der Herstellung der beschichteten Drähte wird der Neigungswinkel der zumindest einen Applikationseinheit konstant gehalten. Der Neigungswinkel wird vor der Herstellung der beschichteten Drähte an die jeweilige Ausführungsform des Drahts und insbesondere an dessen Durchbiegung angepasst und eingestellt.

Im Folgenden wird die Erfindung an Hand von Figuren näher erläutert, auf die sie allerdings nicht beschränkt sein soll. Es zeigen:
Fig. 1A eine vereinfachte schematische Schnittansicht eines Beschichtungsvorrichtung mit einer Stützrolle und einem Lackgeschirr aufweisend drei Lackbänke mit je einer Applikationseinheit in einer ersten Stellung;
Fig. 1B die Beschichtungsvorrichtung aus Fig. 1A in einer zweiten um die Stützrollenachse verschwenkten Stellung der Applikationseinheiten;
Fig. 2 einen Querschnitt einer Beschichtungsvorrichtung mit einer Stützrolle und einer Applikationseinheit mit einer Benetzungseinheit und einer Abstreifeinheit;
Fig. 3 eine schematische Ansicht einer Beschichtungsvorrichtung mit einer Stützrolle und einem mittels zwei Trägerarmen mit der Stützrollenachse verbundenen Lackgeschirr;
Fig. 4 eine schematische Ansicht eines Teils einer Vorrichtung zur Herstellung von beschichteten Drähten mit einer Beschichtungsvorrichtung und einem Ofen.

Fig. 1A zeigt schematisch eine Beschichtungsvorrichtung 1 zum Aufbringen zumindest einer Schicht eines Beschichtungsmaterials auf einen Draht 2, aufweisend eine Stützrolle 3 zum Abstützen und Fördern des Drahts in eine Drahtförderrichtung 4, wobei die Stützrolle 3 um eine Stützrollenachse 5 drehbar gelagert ist. Drei schematisch dargestellte Applikationseinheiten 6 sind in Drahtförderrichtung 4 nach der Stützrolle 3 angeordnet. Jede der Applikationseinheiten weist eine Benetzungseinheit 7 zum Aufbringen des Beschichtungsmaterials auf, wobei die Benetzungseinheit 7 einen Benetzungseinheit-Grundkörper 8 mit einer Benetzungs-Durchführung 9 für den Draht 2 aufweist. Die Applikationseinheiten 6 weisen jeweils eine Abstreifeinheit 10 zum Abstreifen von überschüssigem Beschichtungsmaterial von dem Draht 2, wobei die Abtreifeinheit 10 einen Abstreifeinheit-Grundkörper 11 und eine Abstreif-Durchführung 12 für den Draht 2 aufweist. Der Draht 2 liegt im dargestellten und bestimmungsgemäßen Zustand auf der Stützrolle 3 auf und ist durch die Benetzungs-Durchführung 9 und die Abstreif-Durchführung 12 (jeder Applikationseinheit 6) durchgeführt.

Die Applikationseinheit 6, in dem dargestellten Fall jede Applikationseinheit 6 ist schwenkbar um die Stützrollenachse 5 gelagert.

Die Applikationseinheiten 6 sind in Drahtförderrichtung 4 seriell (d.h. nacheinander) angeordnet, um sequentiell Schichten des Beschichtungsmaterials oder verschiedener Beschichtungsmaterialien auf dem Draht 2 aufzubringen. In diesem vereinfachten Ausführungsbeispiel sind die Applikationseinheiten 6 in jeweils einem (schematisch dargestellten) Sammelbecken 13 für das Beschichtungsmaterial angeordnet, wobei jeweils ein Sammelbecken 13 und eine Applikationseinheit 6 eine Lackbank 14 bilden. Die drei Lackbänke 14 sind auf einer Grundplatte 15 angeordnet. Die drei Lackbänke 14 auf bilden gemeinsam ein sogenanntes Lackgeschirr 17.

Die Applikationseinheiten 6 sind mit einem Trägerarm 18, mit der Stützrollenachse 5 verbunden. In diesem Ausführungsbeispiel sind ist der Trägerarm 18 mit der Grundplatte 15 verbunden. Die Applikationseinheiten sind ebenfalls mit der Grundplatte 15 verbunden, weshalb die Applikationseinheiten 6 letztlich über die Grundplatte 15 und die Trägerarm 18 mit der Stützrollenachse 5 verbunden sind.

Der Draht 2 ist in diesem Beispiel idealisiert als eine horizontale gerade Linie dargestellt. Eine Hauptachse der Benetzungs-Durchführung fällt mit der Hauptachse der Abstreif-Durchführung zusammen, die auf einer gemeinsamen Geraden 19 liegen. Diese Gerade 19 ist eine Tangente der Stützrolle 3, sodass der Draht 2 im dargestellten und bestimmungsgemäßen Zustand innerhalb des Beschichtungsvorrichtung 1 auf dieser Geraden 19 liegt. In der dargestellten ersten Stellung 20 liegt diese Gerade 19 in einer horizontalen Ebene. Ein letzter Auflagepunkt 21 des Drahts 2 auf der Stützrolle 3 ist in diesem Fall der höchste Punkt der Stützrolle 3. Im Realfall kann jedoch eine Durchbiegung des Drahts 2 vorliegen. Dadurch kann es zu einer Fehlausrichtung des Drahts im Vergleich zu der Benetzungs-Durchführung 9 und/oder der Abstreif-Durchführung 12 einer oder mehrerer Applikationseinheiten 6 kommen, die wiederum zu einer inhomogenen Schicht an Beschichtungsmaterial rings um den Draht 2 führen kann. Ein Kontakt des Drahts 2 mit einer Applikationseinheit 6 könnte zu einem Knicken des Drahts 2 führen.

Fig. 1B zeigt die Beschichtungsvorrichtung 1 aus Fig. 1A in einer zweiten Stellung 22. Im Vergleich zur ersten Stellung 20 ist das Lackgeschirr 17 um die Stützrollenachse verschwenkt, um eine Durchbiegung des Drahts 2 auszugleichen. Die Durchbiegung des Drahts 2 ist schematisch als eine Kippung in Drahtförderrichtung dargestellt, die lokal eine etwaige Krümmung des Drahts 2 annähert. Durch die Durchbiegung des Drahts ist der letzte Auflagepunkt 21 des Drahts 2 auf der Stützrolle 3 im Vergleich zur ersten Stellung 20 aus Fig. 1A in Drahtförderrichtung 4 (in dieser Darstellung nach rechts) verschoben. Die Hauptachse der Benetzungs-Durchführung 9 fällt mit der Hauptachse der Abstreif-Durchführung 12 (jeder Applikationseinheit 6) zusammen, die auf der gemeinsamen Geraden 19 liegen. Diese Gerade 19 ist wiederum eine Tangente der Stützrolle 3, sodass der Draht 2 im dargestellten und bestimmungsgemäßen Zustand innerhalb des Beschichtungsvorrichtung 1 (näherungsweise) auf dieser Geraden 19 liegt. In der dargestellten zweiten Stellung 22 liegt diese Gerade 19 nicht in der horizontalen Ebene, sondern ist zu der horizontalen Ebene in Drahtförderrichtung 4 verkippt. Durch die Verschwenkbarkeit der Applikationseinheiten 6 bzw. des gesamten Lackgeschirrs 17 um die Stützrollenachse 5 ist somit eine besonders einfache Anpassung der Beschichtungsvorrichtung 1 an eine Durchbiegung des Drahts 2 möglich.

In diesem vereinfachen Ausführungsbeispiel weisen die jeweiligen Benetzungs-Durchführungen 9 und Abstreif-Durchführungen 12 jeweils eine fixe Position und Ausrichtung relativ zueinander auf. Optional können die exakte Position und die exakte Ausrichtung der einzelnen Benetzungs-Durchführungen 9 und Abstreif-Durchführungen 12 jedoch justierbar sein, um weitere Abweichungen der Form des Drahts 2 von einer Geraden ausgleichen zu können. Mittels der Verschwenkbarkeit des Lackgeschirrs 17 um die Stützrollenachse 5 kann eine besonders einfache Anpassung vorgenommen werden. Darüber hinaus kann eine weitere Feinanpassung der einzelnen Applikationseinheiten 6 möglich sein, die zur deutlicheren Darstellung der Verschwenkbarkeit nicht im Detail dargestellt ist. Beispielsweise können eine oder mehrere Mikrometerschrauben vorgesehen sein, die dazu eingerichtet sind, eine Position und/oder eine Ausrichtung der Benetzungs-Durchführung 9 und/oder der Abstreif-Durchführung 12 anzupassen.

Fig. 2 zeigt schematisch einen Querschnitt einer Beschichtungsvorrichtung 1 mit einer Stützrolle 3 und einer Applikationseinheit 6 mit einer Benetzungseinheit 7 und einer Abstreifeinheit 10 in einem höheren Detailgrad im Vergleich zu der Darstellung in den Figuren 1A und 1B.

Der Draht 2 liegt auf der Stützrolle 3 auf und wird zentral und achsenident durch die Benetzungs-Durchführung 9 der Benetzungseinheit 7 sowie durch die Abstreif-Durchführung 12 der Abstreifeinheit 10 geführt. Die Abstreifeinheit 10 weist einen Kamm 23 (siehe auch Fig. 3) auf, auf dem der Abstreifeinheit-Grundkörper 11 mit der Abstreif-Durchführung 12 angeordnet ist. Die Abstreif-Durchführung 12 ist in diesem Fall in Drahtförderrichtung 4 konisch verjüngt. Die Abstreifeinheit 10 ist daher als Düse ausgebildet und kann auch als Lackabstreifdüse oder Lackdüse bezeichnet werden.

Das Lackgeschirr 17 wird in diesem Ausführungsbeispiel lediglich von der Applikationseinheit 6 gebildet, die auf der Grundplatte 15 angeordnet ist. Die Grundplatte 15 ist mittels eines Trägerarms 18 mit der Stützrollenachse 5 verbunden. Der Trägerarm 18 ist in diesem Ausführungsbeispiel gewinkelt ausgeführt mit einer ersten Armelement 18a und einem zweiten länglichen Armelement 18b. Das längliche zweite Armelement 18b erstreckt sich im Wesentlichen parallel zur Grundplatte 15.

Dadurch entsteht ein Höhenunterschied zwischen der mit dem Trägerarm 18 verbundenen Applikationseinheit 6 und dem Verlauf des Drahts 2. Die horizontale Ideallinie des Drahts 2 wird durch eine waagrechte Tangente auf der Stützrolle 3 gebildet, welche achsenident durch die Hauptachsen der Benetzungs-Durchführung 9 und der Abstreif-Durchführung 12 verläuft. Ein Außendurchmesser der Stützrolle 3 kann die Ausführung des Trägerarms bzw. eine Tiefe des vertikal verlaufenden ersten Armelement 18a festlegen, welcher bevorzugt so ausgelegt werden kann, dass in der waagrechten Ausrichtung der Grundplatte 15 eine horizontale Ideallinie des Drahtes 2 zwischen Stützrolle 3 und der nachfolgenden Benetzungs-Durchführung 9 und der Abstreif-Durchführung 12 gegeben ist.

Fig. 3 zeigt eine Ansicht einer Beschichtungsvorrichtung 1 mit einer Stützrolle 2 und einem mittels zwei Trägerarmen 18 mit der Stützrollenachse 5 verbundenen Lackgeschirr 17. Das Lackgeschirr 17 wird in diesem Fall durch zwei Lackbänke 14 mit jeweils einem Sammelbecken 13 und mehreren parallelen Applikationseinheiten 6 (Details siehe Fig. 2) gebildet. Nicht zu allen Benetzungseinheiten 7 ist in dieser schematischen Darstellung eine Abstreifeinheit 10 dargestellt bzw. teilweise sind Abstreifeinheiten 10 durch andere Komponenten verdeckt. Details zu den Abstreifeinheiten sind Fig. 2 zu entnehmen. Die dargestellte Beschichtungsvorrichtung 1 ist dazu eingerichtet, mehrere Durchzüge eines Drahts 2 parallel zu fördern und zu verarbeiten.

Das gesamte Lackgeschirr 17 ist mittels zweier Trägerarme 18, jeweils aufweisend ein erstes Armelement 18a und ein zweites längliches Armelement 18b (Details siehe Fig. 2), mit der Stützrollenachse 5 verbunden um diese schwenkbar gelagert. Die Lackbänke 14 des Lackgeschirrs 17 sind in diesem Ausführungsbeispiel direkt auf den beiden Trägerarmen 18 angeordnet.

Die Applikationseinheiten 6, in diesem Ausführungsbeispiel die gesamten beiden Lackbänke 14, sind parallel zur Stützrollenachse 5 verschiebbar gelagert. Es ist jeweils ein Gewinde (nicht dargestellt) vorgesehen, um jeweils eine Lackbank 14 parallel zur Stützrollenachse 5 zu verschieben.

Darüber hinaus ist eine Hubvorrichtung (nicht dargestellt) zum Verschwenken der Applikationseinheit 6, in diesem Fall des gesamten Lackgeschirrs 17 samt den Applikationseinheiten 6, um die Stützrollenachse 5 vorgesehen. Die Hubvorrichtung ist dazu eingerichtet, ein der Stützrolle abgewandtes Ende 24 der Trägerarme 18 anzuheben bzw. abzusenken, um die Trägerarme 18 und folglich das Lackgeschirr 17 um die Stützrollenachse 5 zu verschwenken. Die Hubvorrichtung weist dazu ein Spindelgetriebe auf. Es ist ein Sensor zu Bestimmung einer Stellung der Hubvorrichtung vorgesehen.

Fig. 4 eine schematische Ansicht eines Teils einer Vorrichtung 25 zur Herstellung von beschichteten Drähten mit einer Beschichtungsvorrichtung 1 und einem Ofen 26.

Die Vorrichtung 25 zur Herstellung von beschichteten Drähten mit einer erfindungsgemäßen Beschichtungsvorrichtung 1 zum Aufbringen zumindest einer Schicht des Beschichtungsmaterials und dem Ofen 26 zum Verfestigen der aufgebrachten Schicht, wobei der Ofen 26 in Drahtförderrichtung 4 nach den Applikationseinheiten 6 (d.h. nach dem Lackgeschirr 17) angeordnet ist. In diesem Ausführungsbeispiel sind keine Trägerarme 18 vorgesehen, die Verschwenkbarkeit des Lackgeschirrs 17 um die Stützrollenachse ist in diesem Ausführungsbeispiel mechanisch ohne Trägerarme 18 sichergestellt.

Darüber hinaus ist vor bzw. unter der Stützrolle 3 eine Umlenkrolle 27 zum Umlenken des Drahts vorgesehen.

Die Vorrichtung 25 ist als Horizontalanlage ausgeführt, da der Draht 2 bzw. die Drähte 2 insbesondere während des Beschichtens und des Trocknens und Aushärtens im Wesentlichen horizontal geführt werden.

Ein Verfahren zur Herstellung von beschichteten Drähten mit der Vorrichtung 25 weist die folgenden Schritte auf:
- Fördern des Drahts 2 mit der Stützrolle 3 in Drahtförderrichtung 4 in Richtung der Applikationseinheiten 6;
- Aufbringen einer Schicht des Beschichtungsmaterials auf den Draht 2 mittels der Benetzungseinheit 7 (siehe Fig. 2);
- Abstreifen von überschüssigem Beschichtungsmaterial vom Draht 2 mittels der Abstreifeinheit 10 (siehe Fig. 2);
- Trocknen und/oder Aushärten des Beschichtungsmaterials in dem Ofen 26.

## Patentansprüche

1. Beschichtungsvorrichtung (1) zum Aufbringen zumindest einer Schicht eines Beschichtungsmaterials auf einen Draht (2), aufweisend:
- eine Stützrolle (3) zum Abstützen und Fördern des Drahts (2) in eine Drahtförderrichtung (4), wobei die Stützrolle (3) um eine Stützrollenachse (5) drehbar gelagert ist;
- zumindest eine in Drahtförderrichtung (4) nach der Stützrolle (2) angeordnete Applikationseinheit (6) aufweisend:
- zumindest eine Benetzungseinheit (7) zum Aufbringen des Beschichtungsmaterials, wobei die Benetzungseinheit (7) einen Benetzungseinheit-Grundkörper (8) mit einer Benetzungs-Durchführung (9) für den Draht (2) aufweist; und
- zumindest eine Abstreifeinheit (10) zum Abstreifen von überschüssigem Beschichtungsmaterial von dem Draht (2), wobei die Abtreifeinheit (10) einen Abstreifeinheit-Grundkörper (11) und eine Abstreif-Durchführung (12) für den Draht (2) aufweist;
wobei der Draht (2) im bestimmungsgemäßen Zustand auf der Stützrolle (3) aufliegt und durch die Benetzungs-Durchführung (9) und die Abstreif-Durchführung (12) durchgeführt ist,
**dadurch gekennzeichnet, dass**
die Applikationseinheit (6) schwenkbar um die Stützrollenachse (5) gelagert ist.

2. Beschichtungsvorrichtung (1) nach Anspruch 1, **dadurch gekennzeichnet, dass** die Applikationseinheit (6) mit einem Trägerarm (18), insbesondere zwei Trägerarmen (18), mit der Stützrollenachse (5) verbunden ist.

3. Beschichtungsvorrichtung (1) nach Anspruch 1 oder Anspruch 2, **dadurch gekennzeichnet, dass** die zumindest eine Applikationseinheit (6) auf oder in einem Sammelbecken (13) für das Beschichtungsmaterial angeordnet ist, wobei das Sammelbecken (13) und die zumindest eine Applikationseinheit (6) eine Lackbank (14) bilden.

4. Beschichtungsvorrichtung nach Anspruch 3, **dadurch gekennzeichnet, dass** die Lackbank (14) auf einer Grundplatte (15) angeordnet ist.

5. Beschichtungsvorrichtung nach Anspruch 4, wobei der zumindest eine Trägerarm (18) mit der Grundplatte (15) verbunden ist.

6. Beschichtungsvorrichtung (1) nach einem der vorhergehenden Ansprüche, **gekennzeichnet durch** eine Hubvorrichtung zum Verschwenken der Applikationseinheit (6) um die Stützrollenachse (5) .

7. Beschichtungsvorrichtung (1) nach Anspruch 6, wobei die Hubvorrichtung ein Getriebe, vorzugsweise ein Spindelgetriebe, aufweist.

8. Beschichtungsvorrichtung nach Anspruch 7, **gekennzeichnet durch** einen Sensor zur Bestimmung einer Stellung der Hubvorrichtung.

9. Beschichtungsvorrichtung (1) nach einem der vorhergehenden Ansprüche, **gekennzeichnet durch** einen Neigungssensor, der dazu eingerichtet ist, einen Neigungswinkel der Applikationseinheit (6) in Drahtförderrichtung (4) und/oder normal zur Drahtförderrichtung (4) zu erfassen.

10. Beschichtungsvorrichtung (1) nach einem der vorhergehenden Ansprüche, **dadurch gekennzeichnet, dass** die Applikationseinheit (6), insbesondere die Lackbank (14), parallel zur Stützrollenachse (5) verschiebbar gelagert ist.

11. Beschichtungsvorrichtung (1) nach Anspruch 10, **gekennzeichnet durch** ein Gewinde zur Verschiebung der Applikationseinheit (6) parallel zur Stützrollenachse (5).

12. Beschichtungsvorrichtung (1) nach Anspruch 10 oder Anspruch 11, **gekennzeichnet durch** einen Abstandssensor zur Bestimmung einer Position der Applikationseinheit (6) parallel zur Stützrollenachse (5).

13. Vorrichtung (25) zur Herstellung von beschichteten Drähten mit einer Beschichtungsvorrichtung (1) nach einem der vorhergehenden Ansprüche zum Aufbringen zumindest einer Schicht eines Beschichtungsmaterials und einem Ofen (26) zum Verfestigen der aufgebrachten Schicht, wobei der Ofen (26) in Drahtförderrichtung (4) nach der zumindest einen Applikationseinheit (6) angeordnet ist.

14. Verfahren zur Herstellung von beschichteten Drähten mit einer Vorrichtung nach Anspruch 13 mit den Schritten:
- Fördern des Drahts (2) mit der Stützrolle (3) in Drahtförderrichtung (4) in Richtung der Applikationseinheit (6);
- Aufbringen einer Schicht des Beschichtungsmaterials auf den Draht (2) mittels der Benetzungseinheit (7);
- Abstreifen von überschüssigem Beschichtungsmaterial vom Draht (2) mittels der Abstreifeinheit (10);
- Trocknen und/oder Aushärten des Beschichtungsmaterials in dem Ofen (26).
